# EUROPÄISCHE PATENTANMELDUNG

(11) **EP 4 020 410 A1**
(43) Veröffentlichungstag der Anmeldung: **29.06.2022**
(21) Anmeldenummer: 20216487.7
(22) Anmeldetag: 22.12.2020
(51) Int. Cl.: G07C 9/00

(54) **SCHLIESSSYSTEM UND VERFAHREN ZUM BETREIBEN EINES SCHLIESSSYSTEMS**

(71) Anmelder: BKS GmbH, 42549 Velbert (DE)
(72) Erfinder: Wörner, Thorsten, 42327 Wuppertal (DE)
(74) Vertreter: DREISS Patentanwälte PartG mbB

(57) **Zusammenfassung**

Die Erfindung betrifft ein Verfahren (100) zum Betreiben eines Schließsystems (10) und das Schließsystem (10), umfassend eine Menge an, wenigstens zwei, Schließeinrichtungen (12-1, 12-2) zum Verschließen und/oder Freigeben von einer Menge an, wenigstens zwei, Zutrittspunkten (14-1, 14-2), und eine zentrale Einheit (16) zum Überwachen und/oder Steuern eines Betriebs der Schließeinrichtungen (12-1, 12-2), dadurch gekennzeichnet, dass das Schließsystem (10) zum Aufbau wenigstens eines ersten Übertragungspfads (P-1) zum Übertragen von Daten ausgebildet ist, wobei der erste Übertragungspfad (P-1) wenigstens eine Funkverbindung (F-1) zwischen zwei Schließeinrichtungen (12-1, 12-2) und eine Funkverbindung (F-2) zwischen einer Schließeinrichtung (12-2) und der zentralen Einheit (16) umfasst, und dass eine Datenübertragung zwischen einer jeweiligen Schließeinrichtung (12-1, 12-2) und der zentralen Einheit (16) dadurch erfolgt, dass Daten innerhalb des Schließsystems (10) über den ersten Übertragungspfad (P-1) übertragen werden.

## Beschreibung

Die Erfindung betrifft ein Schließsystem, umfassend eine Menge an Schließeinrichtungen zum Verschließen und/oder Freigeben von einer Menge Zutrittspunkten gemäß dem Oberbegriff des Anspruchs 1.

Ferner betrifft die Erfindung ein Verfahren zum Betreiben eines Schließsystems gemäß dem Oberbegriff des Anspruchs 2.

Weiter betrifft die Erfindung eine Schließeinrichtung und eine zentrale Einheit für ein derartiges Schließsystem. Derartige Schließsysteme sind bereits bekannt. Zum Steuern eines Betriebs der Schließeinrichtungen, insbesondere zum Vorgeben von Zutrittsrechten, die das Verschließen und/oder Freigeben von Zutrittspunkten vorgeben, oder zum Programmieren der Schließeinrichtungen ist es bisher bekannt, die einzelnen Schließeinrichtungen, nach dem Einbau an den Zutrittspunkten vor Ort beispielsweise mit einem Programmiergerät zu programmieren. Insbesondere bei Schließsystemen mit einer großen Anzahl an Zutrittspunkten, beispielsweise in Hotels oder Bürogebäuden, bedeutet dies einen erheblichen Zeit- und Arbeitsaufwand.

Aufgabe, der vorliegenden Erfindung ist es daher ein Schließsystem bereitzustellen, mit dem die aus dem Stand der Technik bekannten Nachteile überwunden werden können.

Diese Aufgabe wird erfindungsgemäß mit einem Schließsystem gemäß Anspruch 1 und einem Verfahren gemäß Anspruch 2 gelöst.

Eine Ausführungsform betrifft ein Schließsystem, umfassend eine Menge an, wenigstens zwei, Schließeinrichtungen zum Verschließen und/oder Freigeben von einer Menge an, wenigstens zwei, Zutrittspunkten, und eine zentrale Einheit zum Überwachen und/oder Steuern eines Betriebs der Schließeinrichtungen, dadurch gekennzeichnet, dass das Schließsystem zum Aufbau wenigstens eines ersten Übertragungspfads zum Übertragen von Daten ausgebildet ist, wobei der erste Übertragungspfad wenigstens eine Funkverbindung zwischen zwei Schließeinrichtungen und eine Funkverbindung zwischen einer Schließeinrichtung und der zentralen Einheit umfasst, und dass eine Datenübertragung zwischen einer jeweiligen Schließeinrichtung und der zentralen Einheit dadurch erfolgt, dass Daten innerhalb des Schließsystems über den ersten Übertragungspfad übertragen werden. Eine Datenübertragung innerhalb des Schließsystems zwischen den Schließeinrichtungen und der zentralen Einheit erfolgt über den ersten Übertragungspfad. Eine Datenübertragung von einer ersten Schließeinrichtung bis zur zentralen Einheit erfolgt über die Funkverbindung zwischen den beiden Schließeinrichtungen und über die Funkverbindung zwischen der Schließeinrichtung und der zentralen Einheit. Die Funkverbindungen sind insbesondere als Punkt-zu-Punkt-Funkverbindungen ausgebildet. Der erste Übertragungspfad ist beispielsweise ein serieller und/oder zumindest teilweise verzweigter Übertragungspfad und umfasst mehrere solcher Punkt-zu-Punkt-Funkverbindungen zwischen Schießeinrichtungen. Die Daten werden erfindungsgemäß über den Übertragungspfad von einer Schließeinrichtung zur nächsten über die Funkverbindungen weitergeleitet. Die zentrale Einheit ist insbesondere zum Überwachen und/oder Steuern eines Betriebs der Schließeinrichtungen ausgebildet. Zu diesem Zwecke werden unter anderem insbesondere Zutrittsrechte von der zentralen Einheit an die Schließeinrichtungen mittels einer Datenübertragung über den Übertragungspfad an die Schließeinrichtungen verteilt. In Abhängigkeit der Zutrittsrechte wird ein jeweiliger Zutrittspunkt von einer jeweiligen Schließeinrichtung Verschlossen oder Freigegeben.

Eine weitere Ausführungsform betrifft ein Verfahren zum Betreiben eines Schließsystems gemäß der Ausführungsform wobei wenigstens ein erster Übertragungspfad zum Übertragen von Daten aufgebaut wird, wobei der erste Übertragungspfad wenigstens eine Funkverbindung zwischen zwei Schließeinrichtungen und eine Funkverbindung zwischen einer Schließeinrichtung und der zentralen Einheit umfasst, und Daten zwischen einer jeweiligen Schließeinrichtung und der zentralen Einheit dadurch übertragen, dass die Daten innerhalb des Schließsystems über den ersten Übertragungspfad übertragen werden. Vorteilhafterweise wird der Übertragungspfad unter Verwendung einer entsprechend ausgebildeten Elektronik selbsttätig aufgebaut.

Gemäß einer Ausführungsform ist vorgesehen, dass das Aufbauen eines Übertragungspfads ein Einrichten der Funkverbindungen des Übertragungspfads umfasst, wobei eine Funkverbindung zwischen zwei Schließeinrichtungen in Abhängigkeit einer Funkreichweite der jeweiligen Schließeinrichtungen und/oder eine Funkverbindung zwischen einer Schließeinrichtung und der zentralen Einheit in Abhängigkeit einer Funkreichweite der Schließeinrichtung und der zentralen Einheit eingerichtet wird.

Gemäß einer weiteren Ausführungsform ist vorgesehen, dass die Schließeinrichtungen und/oder die zentrale Einheit vor dem Einrichten der Funkverbindungen eine Identifikations-Mitteilung versenden. Eine Identifikationsmitteilung kann beispielsweise als eine Broadcast-Mitteilung versendet werden. Beispielsweise kann die zentrale Einheit und/oder eine oder mehrere Schließeinrichtungen eine Mitteilung, insbesondere eine Broadcast-Mitteilung, zum Auslösen/initialisieren der Identifikationsmitteilung versenden. Durch das Empfangen der Identifikations-mitteilungen der Schließeinrichtungen untereinander und/oder der zentralen Einheit sind sich die Schließeinrichtungen und/oder die zentrale Einheit untereinander gegenseitig bekannt.

Vorteilhafterweise kann aus den Identifikations-Mitteilungen abgeleitet werden, ob eine jeweilige Schließeinrichtung sich in Funkreichweite zu einer jeweiligen anderen Schließeinrichtung und/oder der zentralen Einheit befindet. Eine Identifikationsmitteilung umfasst vorteilhafterweise einen Identifier, der eine eindeutige Zuordnung der Identifikationsmittteilung zu einem Sender der Mitteilung ermöglicht. Beispielsweise kann in einer jeweiligen Schließeinrichtung und/oder in der zentralen Einheit, insbesondere in Form einer Art Routing-Tabelle gespeichert werden, welche Schließeinrichtung und/oder ob sich die zentrale Einheit in Funkreichweite befindet. Weiter kann es sich als vorteilhaft erweisen, wenn aus den Identifikations-Mitteilungen weitere Informationen, beispielsweise eine Signalstärke, abgeleitet wird.

Vorteilhafterweise ist vorgesehen, dass vor dem Einrichten der Funkverbindungen einzurichtende Funkverbindungen, insbesondere durch die Schließeinrichtungen, insbesondere durch Recheneinrichtungen der Schließeinrichtungen, bestimmt werden, insbesondere basierend auf in den Schließeinrichtungen, insbesondere in Speichereinrichtungen der Schließeinrichtungen, hinterlegten Präferenzen. Die Präferenzen umfassen beispielsweise Informationen mit welchen Schließeinrichtungen bevorzugt eine Funkverbindung aufgebaut werden soll, für den Fall, dass Identifikationsmitteilungen von mehreren Schließeinrichtungen empfangen werden

Gemäß einer Ausführungsform ist vorgesehen, dass eine Funkverbindung zwischen benachbart zueinander angeordneten Schließeinrichtungen aufgebaut wird. Empfängt eine Schließeinrichtung beispielsweise mehrere Identifikationsmitteilungen, kann beispielsweise anhand der Signalstärke abgeleitet werden, welche der Schließeinrichtungen näher, insbesondere benachbart, angeordnet sind.

Gemäß einer bevorzugten Ausführungsform ist vorgesehen, dass wenigstens zwei oder mehr Übertragungspfade aufgebaut werden. Durch Vorsehen von mehreren Übertragungspfaden innerhalb eines Schließsystem kann vorteilhafterweise vermieden werden, dass ein einzelner Übertragungspfad sehr lang, insbesondere zu lang wird, da eine Datenübertragung über einen solchen Pfad länger dauert als über einen kürzeren Pfad. Die zwei oder mehr Übertragungspfade können beispielsweise als serielle und/oder zumindest teilweise verzweigte Übertragungspfade, insbesondere parallel aufgebaut werden. Ausgehend von der zentralen Einheit kann sich beispielsweise eine Art sternförmiger Aufbau von Übertragungspfaden ergeben.

Dabei kann es sich als vorteilhaft erweisen, wenn die Anzahl an einem jeweiligen Übertragungspfad zugeordneten Schließeinrichtungen eine vorgebbare Anzahl nicht überschreitet. Durch das Begrenzen der Anzahl, kann beispielsweise vermieden werden, dass ein Übertragungspfad zu lang wird. Beispielsweise werden so nicht unnötig viele Schließeinrichtungen für eine Datenübertragung über einen Übertragungspfad "genutzt".

Vorteilhafterweise ist vorgesehen, dass der erste Übertragungspfad oder die mehreren Übertragungspfade derart aufgebaut werden, insbesondere die Funkverbindungen des jeweiligen Übertragungspfads derart eingerichtet werden, dass eine jeweilige Schließeinrichtung, insbesondere eine jeweilige aktive Schließeinrichtung, des Schließsystems jeweils einem Übertragungspfad zugeordnet ist. Somit ist eine Datenübertragung von jeder Schließeinrichtung des Schließsystems zur zentralen Einheit und von der zentralen Einheit zu jeder Schließeinrichtung des Schließsystems gewährleitest ist.

Gemäß einer bevorzugten Ausführungsform ist vorgesehen, dass ein oder mehrere Übertragungspfade während des Betriebs des Schließsystems einmalig oder mehrmalig, insbesondere zyklisch oder in Abhängigkeit eines Ereignisses, aufgebaut werden. Dies kann sich insbesondere dann als vorteilhaft erweisen, wenn Schließeinrichtungen zu dem Schließsystem hinzugefügt werden, oder wenn Schließeinrichtungen aus dem Schließsystem entfernt werden. Weiter können im Schließsystem vorhandene Schließeinrichtungen, insbesondere zeitweise, nicht für eine Datenübertragung zur Verfügung stehen. Dies ist beispielsweise der Fall, wenn eine Energieversorgung einer Schließeinrichtung zumindest zeitweise unterbrochen ist, oder ein sonstiger Fehler vorliegt. Vorteilhafterweise werden der eine oder die mehrere Übertragungspfade während des Betriebs des Schließsystems einmalig oder mehrmalig, insbesondere zyklisch oder in Abhängigkeit eines Ereignisses, mit allen in dem Schließsystem vorhanden aktiven Schließeinrichtungen aufgebaut.

Gemäß einer Ausführungsform ist vorgesehen, dass die Daten, die innerhalb des Schließsystems über den ersten Übertragungspfad und/oder weitere Übertragungspfade übertragen werden, insbesondere umfassen: Informationen über Zutrittsrechte und/oder Informationen über Ereignisse, insbesondere unberechtigte Zutrittsversuche, und/oder Statusmeldungen, insbesondere Informationen bezüglich der Energieversorgung und/oder Fehlermeldungen.

Gemäß einer Ausführungsform ist vorgesehen, dass die Daten, die innerhalb des Schließsystems über den ersten Übertragungspfad und/oder weitere Übertragungspfade übertragen werden, insbesondere umfassen: Firmware-und/oder Software-Aktualisierung-Daten und/oder Konfigurations-Daten und/oder Installations-Daten. Vorteilhafterweise kann so eine manuelle Programmierung an jeder Schließeinrichtung lokal an einem jeweiligen Zugriffspunkt vermieden werden. Dies führt zu einer Erleichterung und Zeitersparnis bei der Inbetriebnahme und/oder Installation des Schließsystems sowie bei Aktualisierungen und/oder Konfigurationen, insbesondere Neu- oder Umkonfigurationen.

Weitere Ausführungsformen betreffen ein Schließsystem, das zum Ausführen eines Verfahrens gemäß den beschriebenen Ausführungsformen ausgebildet ist.

Weitere Ausführungsformen betreffen eine zentrale Einheit für eine Schließsystem gemäß den Ausführungsformen. Die Zentrale Einheit ist insbesondere zum Überwachen und/oder Steuern eines Betriebs der Schließeinrichtungen des Schließsystems ausgebildet. Die zentrale Einheit verteilt beispielsweise Zutrittsrechte an die Schließeinrichtungen über den oder Übertragungspfade. Gemäß einer Ausführungsform umfasst oder hat die zentrale Einheit Zugriff auf eine Recheneinheit zum Verwalten und/oder umfasst oder hat Zugriff auf eine Speichereinheit zum Speichern der Zutrittsrechte. Bei der zentralen Einheit handelt es sich beispielsweise um eine Kommunikationseinheit, insbesondere ein Funkmodul, umfassend eine Sende- und Empfangseinheit, oder um eine zentrale Einheit umfassend eine Kommunikationseinheit und/oder Recheneinheit und/oder Speichereinheit.

Weitere Ausführungsformen betreffen eine Schließeinrichtung für ein Schließsystem gemäß den Ausführungsformen, wobei die Schließeinrichtung eine Kommunikationseinheit, eine Energieversorgung und insbesondere eine Speichereinheit umfasst, wobei die Schließeinrichtung zum Ausführen von Schritten eines Verfahrens gemäß den Ausführungsformen ausgebildet ist.

Vorteilhafterweise ist vorgesehen, dass die Kommunikationseinheit der Schließeinrichtung zur Herstellung einer Funkverbindung zu wenigstens einer weiteren Kommunikationseinheit einer weiteren Schließeinrichtung oder der zentralen Einheit nach einem WLAN-, WiFi-, NFC- oder Bluetooth-Standard ausgebildet ist.

Weitere Merkmale und Vorteile der Erfindung sind Gegenstand der nachfolgenden Beschreibung und der zeichnerischen Darstellung von bevorzugten Ausführungsformen. In der Zeichnung zeigt
- Fig. 1: ein Schließsystem in einer schematischen Darstellung gemäß einer ersten Ausführungsform;
- Fig. 2: ein Schließsystem in einer schematischen Darstellung gemäß einer weiteren Ausführungsform;
- Fig. 3: Schritte eines Verfahrens zum Betreiben eines Schließsystems gemäß Figuren 1 und 2, und
- Fig. 4: eine Schließeinrichtung und eine zentrale Einheit für ein Schließsystem gemäß Figuren 1 und 2.

Figur 1 zeigt ein Schließsystem. Das Schließsystem ist in seiner Gesamtheit mit dem Bezugszeichen 10 versehen. Das Schließsystem 10 umfasst gemäß der dargestellten Ausführungsform eine erste Schließeinrichtung 12-1 zum Verschließen und/oder Freigeben eines ersten Zutrittspunkts 14-1 und eine weitere Schließeinrichtung 12-2 zum Verschließen und/oder Freigeben eines weiteren Zutrittspunkts 14-2. Zutrittspunkt ist Tür, beispielsweise Türen in einem Gebäude/auf einer Etage/in einem Flur?

Weiter umfasst das Schließsystem 10 eine zentrale Einheit 16 zum Überwachen und/oder Steuern eines Betriebs der Schließeinrichtungen 12-1, 12-2.

Die Schließeinrichtungen 12-1 und 12-2 sind beispielsweise gemäß der in Figur 4 dargestellten Schließeinrichtung 12 ausgebildet. Die Schließeinrichtung 12 umfasst einen nicht dargestellten Schließzylinder und ein nicht dargestelltes Betätigungselement für den Schließzylinder. Weiter umfasst die Schließeinrichtung eine Aktoreinheit zum Ansteuern eines Schließglieds des Schließzylinders zum Freigeben oder Verschließen des Zutrittspunkt an dem die jeweilige Schließeinrichtung 12 angeordnet ist. Das Ansteuern des Schließglieds erfolgt insbesondere in Abhängigkeit von Zutrittsrechten. Die Schließeinrichtung 12 umfasst beispielsweise eine Recheneinheit 42, die in Abhängigkeit der Zutrittsrechte über eine nicht dargestellte Steuereinheit ein Signal an die Aktoreinheit zum Ansteuern eines Schließglieds ausgibt.

Gemäß der dargestellten Ausführungsform umfasst die Schließeinrichtung 12 weiter eine Speichereinheit 44, insbesondere zum Speichern von Zutrittsrechten. Die Schließeinrichtung 12 umfasst eine Kommunikationseinheit 46, insbesondere umfassend eine Sende- und Empfangseinheit zum Senden und Empfangen von Daten, und eine Energieversorgung 48, beispielsweise eine Batterie, insbesondere zum Versorgen der Recheneinheit 42, der Speichereinheit 44 und Kommunikationseinheit 46 und/oder weiteren Komponenten der Schließeinrichtung 12.

Die Zutrittsrechte werden beispielsweise von der zentralen Einheit 16 an die Schließeinrichtung 12 gesendet. Die zentrale Einheit hat beispielsweise Zugriff auf eine Recheneinheit 52, insbesondere zum Verwalten von Zutrittsrechten, und hat Zugriff auf eine Speichereinheit 54, insbesondere zum Speichern von Zutrittsrechten. Bei der zentralen Einheit handelt es sich beispielsweise um eine Kommunikationseinheit 56, insbesondere ein Funkmodul, umfassend eine Sende- und Empfangseinheit, wobei das Funkmodul beispielsweise zum Weiterleiten von Daten von einer übergeordneten Einheit an die Schließeinrichtungen 12 ausgebildet ist.

Gemäß der in Fig. 4 dargestellten Ausführungsform umfasst die zentrale Einheit selbst die Recheneinheit 52, die Speichereinheit 54 und die Kommunikationseinheit 56. Weiter umfasst die zentrale Einheit 16 eine Energieversorgung 58, beispielsweise eine Batterie, insbesondere zum Versorgen der Recheneinheit 52, der Speichereinheit 54 und Kommunikationseinheit 56 und/oder weiteren Komponenten der zentralen Einheit 16.

Gemäß der in Figur 1 dargestellten Ausführungsform umfasst das Schließsystem 10 einen ersten Übertragungspfad P-1 zum Übertragen von Daten innerhalb des Schließsystems. Der Übertragungspfad P-1 ist schematisch anhand der gestrichelten Linie dargestellt. Gemäß der in Figur 1 dargestellten Ausführungsform umfasst der erste Übertragungspfad P-1 eine zwischen der ersten Schließeinrichtung 12-1 und der weiteren Schließeinrichtung 12-2 eingerichtete Funkverbindung F-1 und eine zwischen der weiteren Schließeinrichtung 12-1 und der zentralen Einheit 16 eingerichtete Funkverbindung F-2. Eine Datenübertragung innerhalb des Schließsystems zwischen den Schließeinrichtungen 12-1 und 12-2 und der zentralen Einheit 16 erfolgt über den ersten Übertragungspfad P-l. Eine Datenübertragung von der ersten Schließeinrichtung 12-1 bis zur zentralen Einheit 16 erfolgt über die Funkverbindung F-1 von der ersten Schließeinrichtung 12-1 zur weiteren Schließeinrichtung 12-2 und über die Funkverbindung F-2 von der weiteren Schließeinrichtung 12-2 zur zentralen Einheit 16. Eine Datenübertragung von der zur zentralen Einheit 16 bis ersten Schließeinrichtung 12-1 erfolgt ebenfalls über die Funkverbindungen F-2 und F-1.

Bei den Funkverbindungen F-1 und F-2 handelt es sich beispielsweise um eine Funkverbindung mit WLAN-, WiFi-, NFC-, Bluetooth-, LPWAN-, oder SRD-Standard.

Figur 2 zeigt das Schließsystem 10 gemäß einer weiteren beispielhaften Ausführungsform. Zusätzlich zu den aus Figur 1 bereits bekannten Elementen umfasst das Schließsystem 10 weitere Schließeinrichtungen 12-3, 12-4 und 12-5. Zwischen den Schließeinrichtungen 12-3 und 12-4 ist eine Funkverbindung F-3, zwischen den Schließeinrichtungen 12-4 und 12-5 ist eine Funkverbindung F-4 und zwischen der Schließeinrichtung 12-5 und der zentralen Einheit 16 ist eine Funkverbindung F-5 eingerichtet. Gemäß der dargestellten Ausführungsform bilden die Funkverbindungen F-3, F-4 und F-5 einen zweiten Übertragungspfad P-2.

Anhand von Figur 3 wird ein Verfahren 100 zum Betreiben der in den Figuren 1 und 2 beispielhaft dargestellten Schließsysteme 10 beschrieben.

Das Verfahren 100 umfasst das Aufbauen 110 des ersten Übertragungspfads P-1. Vorteilhafterweise wird der Übertragungspfad P-1 unter Verwendung einer entsprechend ausgebildeten Elektronik selbsttätig aufgebaut.

Weiter umfasst das Verfahren 100 das Übertragen 120 von Daten innerhalb des Schließsystems 10 wenigstens über den ersten Übertragungspfad P-1.

Das Aufbauen 110 des Übertragungspfads P-1 umfasst das Einrichten 110c der Funkverbindungen F-1, F-2 des Übertragungspfads P-1. Die Funkverbindungen F-1, F-2 werden dabei in Abhängigkeit einer Funkreichweite der Schließeinrichtungen 12-1, 12-2 und in Abhängigkeit einer Funkreichweite der Schließeinrichtung 12-2 und der zentralen Einheit 16 eingerichtet 110c.

Die Schließeinrichtungen 12-1, 12-2 und die zentrale Einheit 16 senden 110a vor dem Einrichten 110c der Funkverbindung eine Identifikations-Mitteilung. Die Identifikationsmitteilung kann beispielsweise als eine Broadcast-Mitteilung versendet werden. Beispielsweise kann die zentrale Einheit 16 und/oder eine oder mehrere Schließeinrichtungen 12-1, 12-2 eine Mitteilung, insbesondere eine Broadcast-Mitteilung, zum Auslösen/Initialisieren der Identifikationsmitteilung versenden. Durch das Empfangen der Identifikationsmitteilungen der Schließeinrichtungen 12-1, 12-2 untereinander und/oder der zentralen Einheit 16 sind sich die Schließeinrichtungen 12-1, 12-2 und/oder die zentrale Einheit 16 untereinander gegenseitig bekannt.

Aus den Identifikations-Mitteilungen kann abgeleitet werden, ob eine jeweilige Schließeinrichtung 12-1, 12-2 sich in Funkreichweite zu einer jeweiligen anderen Schließeinrichtung 12-1, 12-2 und/oder der zentralen Einheit 16 befindet. Eine Identifikationsmitteilung umfasst vorteilhafterweise einen Identifier, der eine eindeutige Zuordnung der Identifikationsmittteilung zu einem Sender, insbesondere der Schließeinrichtungen 12-1, 12-2 und/oder der zentralen Einheit 16, der Mitteilung ermöglicht.

Beispielsweise kann in den Schließeinrichtung 12-1, 12-2 und/oder in der zentralen Einheit 16, insbesondere in den jeweiligen Speichereinheiten 44, 54, insbesondere in Form einer Art Routing-Tabelle gespeichert werden, welche Schließeinrichtungen 12-1, 12-2 und/oder ob sich die zentrale Einheit 16 in Funkreichweite befindet. Weiter können aus Identifikations-Mitteilungen weitere Informationen, beispielsweise eine Signalstärke, abgeleitet werden. Anhand der Signalstärke kann wiederrum abgeleitet werden, wie nah sich eine Schließeinrichtung 12-1, 12-2 und/oder die zentrale 16 befindet. Empfängt eine Schließeinrichtung beispielsweise mehrere Identifikationsmitteilungen, kann beispielsweise anhand der Signalstärke abgeleitet werden, welche der Schließeinrichtungen näher, insbesondere benachbart, angeordnet sind.

Es kann beispielsweise vorgesehen sein, dass eine Funkverbindung F-1 zwischen benachbart zueinander angeordneten Schließeinrichtungen 12-1, 12-2 eingerichtet 110c wird.

Nach dem Empfangen der Identifikationsmitteilungen werden einzurichtende Funkverbindungen bestimmt 110b. Dies erfolgt beispielsweise durch die Recheneinrichtungen 42 der Schließeinrichtungen 12-1 und 12-2. Das Bestimmen 110b umfasst beispielsweise das Prüfen in den Speichereinrichtungen 44 der Schließeinrichtungen 12-1, 12-2 hinterlegte Präferenzen. Die Präferenzen umfassen beispielsweise Informationen mit welchen Schließeinrichtungen bevorzugt eine Funkverbindung aufgebaut werden soll, für den Fall, dass Identifikationsmitteilungen von mehreren Schließeinrichtungen empfangen werden.

Beispielsweise empfängt die Schließeinrichtung 12-1 eine Identifikationsmitteilung von der Schließeinrichtung 12-2. Also wird die Funkverbindung F-1 eingerichtet. Die Schließeinrichtung 12-2 empfängt beispielsweise eine Identifikationsmitteilung von der Schließeinrichtung 12-1 und der zentralen Einheit 16. Also wird zusätzlich zur Funkverbindung F-1 noch die Funkverbindung F-2 eingerichtet.

Weiter kann das Verfahren 100 umfassen, dass wenigstens zwei oder mehr Übertragungspfade P-1, P-2 aufgebaut 110 werden. Das Aufbauen 110 das zweiten Übertragungspfads P-2 erfolgt insbesondere analog zum Aufbau des ersten Übertragungspfads P-1. Durch Vorsehen von mehreren Übertragungspfaden P-1, P-2 innerhalb des Schließsystems 10 kann vorteilhafterweise vermieden werden, dass ein einzelner Übertragungspfad P-1, P-2 sehr lang, insbesondere zu lang wird, da eine Datenübertragung über einen solchen Pfad länger dauert als über einen kürzeren Pfad. Gemäß Figur 2 sind die zwei Übertragungspfade P-1, P-2 als serielle, parallel zu einander angeordnete, Übertragungspfade aufgebaut.

Wenn mehr als zwei Übertragungspfade vorgesehen sind, kann sich ausgehend von der zentralen Einheit 16 beispielsweise eine Art sternförmiger Aufbau von Übertragungspfaden ergeben.

Bei mehreren Übertragungspfaden kann vorteilhafterweise die Anzahl an einem jeweiligen Übertragungspfad zugeordneten Schließeinrichtungen auf eine vorgebbare Anzahl begrenzt werden. Durch das Begrenzen der Anzahl kann beispielsweise vermieden werden, dass ein Übertragungspfad zu lang wird. Beispielsweise werden so nicht unnötig viele Schließeinrichtungen für eine Datenübertragung über einen Übertragungspfad "genutzt".

Vorteilhafterweise ist der erste Übertragungspfad P-1, vgl. Figur 1, und der erste Übertragungspfad P-1 und der zweite Übertragungspfad P-1, vgl. Figur 2, derart aufgebaut, dass jede der Schließeinrichtungen 12-1, 12-2, 12-3, 12-4, 12-5 jeweils einem der Übertragungspfade P-1, P-2 zugeordnet ist. Somit ist eine Datenübertragung von jeder Schließeinrichtung 12-1, 12-2, 12-3, 12-4, 12-5 des Schließsystems 10 zur zentralen Einheit 16 und von der zentralen Einheit 16 zu jeder Schließeinrichtung 12-1, 12-2, 12-3, 12-4, 12-5 des Schließsystems 10 gewährleitest.

Gemäß der in Figur 3 dargestellten Ausführungsform ist vorgesehen, dass ein oder mehrere Übertragungspfade P-1, P-2 während des Betriebs des Schließsystems 10 einmalig oder mehrmalig, insbesondere zyklisch oder in Abhängigkeit eines Ereignisses, aufgebaut 110 werden. Dies kann sich insbesondere dann als vorteilhaft erweisen, wenn Schließeinrichtungen 12 zu dem Schließsystem 10 hinzugefügt werden, oder wenn Schließeinrichtungen 12-1, 12-2, 12-3, 12-4, 12-5 aus dem Schließsystem 10 entfernt werden. Weiter können im Schließsystem 10 vorhandene Schließeinrichtungen 12-1, 12-2, 12-3, 12-4, 12-5, insbesondere zeitweise, nicht für eine Datenübertragung zur Verfügung stehen. Dies ist beispielsweise der Fall, wenn eine Energieversorgung 48 einer Schließeinrichtung 12-1, 12-2, 12-3, 12-4, 12-5 zumindest zeitweise unterbrochen ist, oder ein sonstiger Fehler vorliegt. Vorteilhafterweise werden der eine oder die mehrere Übertragungspfade P-1, P-2 während des Betriebs des Schließsystems 10 einmalig oder mehrmalig, insbesondere zyklisch oder in Abhängigkeit eines Ereignisses, mit allen in dem Schließsystem vorhanden aktiven Schließeinrichtungen aufgebaut 110. Wenn beispielsweise in der Figur 2 dargestellten Ausführungsform die Schließeinrichtungen 12-4 und 12-5 ausfallen, beispielsweise, weil die Energieversorgung unterbrochen ist oder wegen Wartung, kann die Schließeinrichtung 12-3 nicht mehr über den Übertragungspfad P-2 mit der zentralen Einheit 16 kommunizieren, weil die zentrale Einheit 16 und die Schließeinrichtung 12-3 sich nicht in Funkreichweite zueinander befinden.

Das Aufbauen 110 eines beispielhaften Übertragungspfads umfassend die Funkverbindungen F-3opt, F-1 und F-2 kann beispielsweise im Detail folgendermaßen ablaufen:
Die aktiven Schließeinrichtungen 12-1, 12-2 und 12-3 und die zentrale Einheit 16 versenden eine Identifikationsmitteilung. Die Schließeinrichtung 12-3 empfängt eine Identifikationsmitteilung von der Schließeinrichtung 12-1. Die Schließeinrichtung 12-3 beziehungsweise die Recheneinheit 42 der Schließeinrichtung 12-3 bestimmt 110b eine einzurichtende Funkverbindung.

Das Bestimmen 110b umfasst beispielsweise das Prüfen in der Speichereinrichtung 44 der Schließeinrichtung 12-3 hinterlegte Präferenzen. Beispielsweise kann hinterlegt sein, dass wenn eine Identifikationsmitteilung von der Schließeinrichtung 12-1 und der Schließeinrichtung 12-4 empfangen wird, bevorzugt eine Funkverbindung mit der Schließeinrichtung 12-4 eingerichtet werden soll. In diesem Beispiel ist die Schließeinrichtung 12-4 nicht aktiv und versendet daher keine Identifikationsmitteilung.

Folglich wird die Funkverbindung F-3opt zwischen der Schließeinrichtung 12-1 und der Schließeinrichtung 12-3 eingerichtet.

Die Daten, die innerhalb des Schließsystems 10 über den ersten Übertragungspfad P-1 und/oder den zweiten Übertragungspfad P-2 übertragen werden 120, umfassen beispielsweise: Informationen über Zutrittsrechte und/oder Informationen über Ereignisse, insbesondere unberechtigte Zutrittsversuche, und/oder Statusmeldungen, insbesondere Informationen bezüglich der Energieversorgung und/oder Fehlermeldungen.

Die Daten, die innerhalb des Schließsystems 10 über den ersten Übertragungspfad P-1 und/oder den zweiten Übertragungspfad P-2 übertragen werden 120, umfassen beispielsweise: Firmware-und/oder Software-Aktualisierung-Daten und/oder Konfigurations-Daten und/oder Installations-Daten. Vorteilhafterweise kann so eine manuelle Programmierung an jeder Schließeinrichtung lokal an einem jeweiligen Zugriffspunkt vermieden werden. Dies führt zu einer Erleichterung und Zeitersparnis bei der Inbetriebnahme und/oder Installation des Schließsystems sowie bei Aktualisierungen und/oder Konfigurationen, insbesondere Neu- oder Umkonfigurationen.

## Patentansprüche

1. Schließsystem (10), umfassend eine Menge an, wenigstens zwei, Schließeinrichtungen (12-1, 12-2) zum Verschließen und/oder Freigeben von einer Menge an, wenigstens zwei, Zutrittspunkten (14-1, 14-2), und eine zentrale Einheit (16) zum Überwachen und/oder Steuern eines Betriebs der Schließeinrichtungen (12-1, 12-2), **dadurch gekennzeichnet, dass** das Schließsystem (10) zum Aufbau wenigstens eines ersten Übertragungspfads (P-1) zum Übertragen von Daten ausgebildet ist, wobei der erste Übertragungspfad (P-1) wenigstens eine Funkverbindung (F-1) zwischen zwei Schließeinrichtungen (12-1, 12-2) und eine Funkverbindung (F-2) zwischen einer Schließeinrichtung (12-2) und der zentralen Einheit (16) umfasst, und dass eine Datenübertragung zwischen einer jeweiligen Schließeinrichtung (12-1, 12-2) und der zentralen Einheit (16) dadurch erfolgt, dass Daten innerhalb des Schließsystems (10) über den ersten Übertragungspfad (P-1) übertragen werden.

2. Verfahren (100) zum Betreiben eines Schließsystems (10) nach Anspruch 1, **dadurch gekennzeichnet, dass** wenigstens ein erster Übertragungspfad (P-1) zum Übertragen von Daten aufgebaut wird (110), wobei der erste Übertragungspfad (P-1) wenigstens eine Funkverbindung (F-1) zwischen zwei Schließeinrichtungen (12-1, 12-2) und eine Funkverbindung (F-2) zwischen einer Schließeinrichtung (12-2) und der zentralen Einheit (16) umfasst, und Daten zwischen einer jeweiligen Schließeinrichtung (12-1, 12-2) und der zentralen Einheit (16) dadurch übertragen, dass die Daten innerhalb des Schließsystems (10) über den ersten Übertragungspfad (P-1) übertragen werden (120).

3. Verfahren (100) nach Anspruch 2, wobei das Aufbauen eines Übertragungspfads (P-1) ein Einrichten (110c) der Funkverbindungen (F-1, F-2) des Übertragungspfads (P-1) umfasst, wobei eine Funkverbindung (F-1) zwischen zwei Schließeinrichtungen (12-1, 12-2) in Abhängigkeit einer Funkreichweite der jeweiligen Schließeinrichtungen (12-1, 12-2) und/oder eine Funkverbindung (F-2) zwischen einer Schließeinrichtung (12-2) und der zentralen Einheit (16) in Abhängigkeit einer Funkreichweite der Schließeinrichtung (12-2) und der zentralen Einheit (16) eingerichtet wird.

4. Verfahren (100) nach einem der Ansprüche 2 oder 3, wobei die Schließeinrichtungen (12-1, 12-2) und/oder die zentrale Einheit (16) vor dem Einrichten der Funkverbindungen (F-1, F-2) eine Identifikations-Mitteilung versenden (110a).

5. Verfahren (100) nach Anspruch 4, wobei aus den Identifikations-Mitteilungen abgeleitet wird, ob eine jeweilige Schließeinrichtung (12-1, 12-2) sich in Funkreichweite zu einer jeweiligen anderen Schließeinrichtung (12-1, 12-2) und/oder der zentralen Einheit (16) befindet.

6. Verfahren (100) nach einem der Ansprüche 2 bis 5, wobei vor dem Einrichten der Funkverbindungen (F-1, F-2) einzurichtende Funkverbindungen (F-1, F-2), insbesondere durch die Schließeinrichtungen (12-1, 12-2), insbesondere durch Recheneinrichtungen (42) der Schließeinrichtungen (12-1, 12-2), bestimmt werden (110b), insbesondere basierend auf in den Schließeinrichtungen (12-1, 12-2), insbesondere in Speichereinrichtungen (44) der Schließeinrichtungen (12-1, 12-2), hinterlegten Präferenzen.

7. Verfahren (100) nach einem der Ansprüche 2 bis 6, wobei wenigstens zwei oder mehr Übertragungspfade (P-1, P-2) aufgebaut werden (110).

8. Verfahren (100) nach Anspruch 7, wobei die Anzahl an einem jeweiligen Übertragungspfad (P-1, P-2) zugeordneten Schließeinrichtungen (12-1, 12-2; 12-3, 12-4 und 12-5) eine vorgebbare Anzahl nicht überschreitet.

9. Verfahren (100) nach einem der Ansprüche 2 bis 8, wobei der erste Übertragungspfad (P-1) oder die mehreren Übertragungspfade (P-1, P-2) derart aufgebaut werden (110), insbesondere die Funkverbindungen (F-1, F-2, F-3, F-4, F-5) des jeweiligen Übertragungspfads (P-1, P-2) derart eingerichtet werden (110c), dass eine jeweilige Schließeinrichtung (12-1, 12-2, 12-3, 12-4, 12-5), insbesondere eine jeweilige aktive Schließeinrichtung (12-1, 12-2, 12-3, 12-4, 12-5), des Schließsystems (10) jeweils einem Übertragungspfad (P-1, P-2) zugeordnet ist.

10. Verfahren (100) nach einem der Ansprüche 2 bis 9, wobei ein oder mehrere Übertragungspfade (P-1, P-2) während des Betriebs des Schließsystems (10) einmalig oder mehrmalig, insbesondere zyklisch oder in Abhängigkeit eines Ereignisses, neu aufgebaut werden (110).

11. Verfahren (100) nach einem der Ansprüche 2 bis 10, wobei die Daten, die innerhalb des Schließsystems (10) über den ersten Übertragungspfad (P-1) und/oder weitere Übertragungspfade (P-2) übertragen werden (120), insbesondere umfassen: Informationen über Zutrittsrechte und/oder Informationen über Ereignisse, insbesondere unberechtigte Zutrittsversuche, und/oder Statusmeldungen, insbesondere Informationen bezüglich der Energieversorgung und/oder Fehlermeldungen.

12. Verfahren (100) nach einem der Ansprüche 2 bis 11, wobei die Daten, die innerhalb des Schließsystems (10) über den ersten Übertragungspfad (P-1) und/oder weitere Übertragungspfade (P-2) übertragen werden (120), insbesondere umfassen: Firmware-und/oder Software-Aktualisierung-Daten und/oder Konfigurations-Daten und/oder Installations-Daten.

13. Schließsystem (10) nach Anspruch 1, wobei das Schließsystem (10) zum Ausführen eines Verfahrens (100) nach wenigstens einem der Ansprüche 2 bis 11 ausgebildet ist.

14. Zentrale Einheit (16) für ein Schließsystem (10) nach wenigstens einem der Ansprüche 1 oder 13, **dadurch gekennzeichnet, dass** die zentrale Einheit (16) eine Kommunikationseinheit (56) und eine Energieversorgung (58) umfasst, wobei die zentrale Einheit (16) zum Ausführen von Schritten eines Verfahrens (100) gemäß der Ansprüche 2 bis 11 ausgebildet ist.

15. Schließeinrichtung (12, 12-1, 12-2, 12-3, 12-4, 12-5) für ein Schließsystem (10) nach wenigstens einem der Ansprüche 1 oder 13, **dadurch gekennzeichnet, dass** die Schließeinrichtung (12, 12-1, 12-2, 12-3, 12-4, 12-5) eine Kommunikationseinheit (46), eine Energieversorgung (48) und insbesondere eine Speichereinheit (44) umfasst, wobei die Schließeinrichtung (12, 12-1, 12-2, 12-3, 12-4, 12-5) zum Ausführen von Schritten eines Verfahrens (100) gemäß der Ansprüche 2 bis 12 ausgebildet ist.

16. Schließeinrichtung (12, 12-1, 12-2, 12-3, 12-4, 12-5) nach Anspruch 15, wobei die Kommunikationseinheit (46) der Schließeinrichtung (12, 12-1, 12-2, 12-3, 12-4 und 12-5) zur Herstellung einer Funkverbindung (F-1, F-2, F-3, F-4, F-5) zu wenigstens einer weiteren Kommunikationseinheit (46) einer weiteren Schließeinrichtung (12, 12-1, 12-2, 12-3, 12-4, 12-5) oder der zentralen Einheit (16) nach einem WLAN-, WiFi-, NFC- oder Bluetooth-Standard ausgebildet ist.
